# EUROPÄISCHE PATENTSCHRIFT

(11) **EP 0 079 026 B1**
(45) Veröffentlichungstag und Bekanntmachung des Hinweises auf die Patenterteilung: **11.03.1987**
(21) Anmeldenummer: 82110083.1
(22) Anmeldetag: 02.11.1982
(51) Int. Cl.: E04H 9/12

(54) **Unterirdische Schutzbunkeranlage mit mehreren Schutzzellen**
Underground shelter comprising several protection cells
Abri enterré contenant plusieurs cabines de protection

(30) Priorität: 06.11.1981 DE 3144141
(43) Veröffentlichungstag der Anmeldung: 18.05.1983
(73) Patentinhaber: Janitzky, Manfred, D-41363 Jüchen (DE)
(72) Erfinder: Janitzky, Manfred, D-41363 Jüchen (DE)
(74) Vertreter: Bauer, Wulf, Dr.

## Beschreibung

Die Erfindung bezieht sich auf eine unterirdische Schutzbunkeranlage mit mehreren, untereinander verbundenen Schutzzellen, die aus hermetisch miteinander verbundenen und über Spannglieder verspannten Stahlbeton-Fertigbauteilen zusammengesetzt sind und mit mindestens einer Öffnung in einer Schutzzelle für den Zugang zum Innenraum der Schutzbunkeranlage, wobei der Zugang eine Hauptschleuse und einen Ausstieg aufweist und im Freien oberhalb der Schutzbunkeranlage mündet.

Bei dieser aus der DE-U-1 883180 vorbekannten Schutzbunkeranlage sind die einzelnen Schutzzellen zylindrische Wandungen, die einstückig in ein kugelförmiges Gewölbe übergehen. Diese einzelnen Schutzzellen lassen sich nur in einer Ebene miteinander verbinden, eine Anordnung übereinander ist nicht möglich. Die einzelnen Schutzzellen haben keinen speziellen Boden, dadurch können Probleme der Gasdichtigkeit zwischen der Unterfläche und den aus Wandung und Gewölbe bestehenden Fertigelementen auftreten.

Weiterhin ist bei der vorbekannten Schutzbunkeranlage der im Freien mündende Ausstieg nicht nach aussen hin abgeschlossen, so dass er im wesentlichen nur als Ausstieg, nicht aber für Mess-, Beobachtungs- und Überwachungsaufgaben jederzeit, vor allem auch während des Schutzfalles, genutzt werden kann. Da nur eine Schleuse vorgesehen ist, wird ein vergiftungsfreier Ausgang aus der Schutzbunkeranlage nicht erreicht.

Bei der aus der DE-A-2 160 570 bekannten Schutzbunkeranlage sind die einzelnen Schutzzellen Rotationsparaboloide, Kugeln oder andere, eiförmige Körper. Sie sind an ihren schmalen, stark gekrümmten Seitenflächen über längliche, rohrartige Verbindungstollen miteinander verbunden. Jede einzelne Schutzzelle ist aus mehreren, vorgefertigten und vorzugsweise sektorförmigen Stahlbeton-Fertigbauteilen zusammengesetzt, die Verbindung erfolgt entlang horizontaler oder vertikaler Stossfugen und ist feuchtigkeits- und gasdicht.

Aus der DE-B-1 264 737 ist eine unterirdische Schutzbunkeranlage bekannt, die einen Zugang zu einem benachbarten Gebäude hat, der als Eingangsschleuse ausgebildet ist. Weiterhin weist sie einen Notausstieg auf, der ebenfalls eine Schleuse besitzt und einen Ausstieg ins Freie ermöglicht.

Aus der DE-B-1 262 006 ist eine Schutzbunkeranlage aus Fertigbetonteilen bekannt, die einzelnen Fertigbauteile aus Stahlbeton werden mittels Schrauben und geeigneten Abschereinlagen abschersicher, gas- und wasserdicht miteinander verbunden. Schliesslich ist aus der DE-B-1 143 627 eine unterirdische Schutzbunkeranlage mit mehreren, untereinander verbundenen Schutzzellen bekannt, bei der die Schutzzellen Hohlkugeln sind, die über zwei einander gegenüberliegende, gleichgrosse, runde Öffnungen unter Zwischenschaltung eines Dichtungsringes miteinander verbunden sind.

Nach dem Einsatz bakteriologischer und chemischer Kampfmittel wird die Umwelt unter Umständen noch nachhaltiger langfristig verseucht als beim Einsatz atomarer Kampfmittel. Dies zwingt zu einem zumindest mehrwöchigen, meist aber wesentlich längeren Aufenthalt in der Schutzbunkeranlage. Hierzu muss diese ausreichend Komfort bieten und auch ausreichend sicher ausgebildet sein, damit derartig lange Zeitspannen in unterirdischen Schutzbunkerräumen überhaupt ausgehalten werden. Weiterhin muss eine Schutzbunkeranlage den praktischen Bedürfnissen der geschützten Insassen insofern gerecht werden, als diesen die Möglichkeit zu Beobachtungen und Erkundungsgängen beim Abklingen der atomaren, bakteriologischen oder chemischen Belastung der unmittelbaren Umgebung gegeben werden muss.

Aufgabe der Erfindung ist es, die Nachteile der aus der DE-U-1 883 180 bekannten, unterirdischen Schutzbunkeranlage der eingangs genannten Art zu vermeiden und diese Schutzbunkeranlage dahingehend weiterzubilden, dass sie ein Erproben und Messen der verseuchten Umgebung gestattet, einen einfachen, allseitig dichtenden Zusammenbau ermöglicht und sich gefällige Innenräume, die in wohnliche Untereinheiten unterteilbar sind, ausbilden lassen.

Diese Aufgabe wird ausgehend von der Schutzbunkeranlage der eingangs genannten Art dadurch gelöst, dass die Schutzzellen im wesentlichen aus zwei unterschiedlichen Fertigteilen, nämlich einer annähernd kreisförmigen, als obere Abdeckung, Zwischendecke oder als unterer Abschluss verwendbaren Scheibe und aus einem zwischen zwei Scheiben angeordneten, geschosshohen Zylinderring aufgebaut ist und dass der Ausstieg als Vorschleuse ausgebildet ist.

Bei dieser Schutzbunkeranlage sind die beiden wesentlichen Bauteile ausgesprochen einfach geformt, ihr Zusammenbau ist demzufolge sehr einfach. Dabei können mehrere Einzelzellen unmittelbar wie ein Haus mit mehreren Geschossen übereinander gestapelt werden, für eine zusätzliche «Etage» werden nur ein Zylinderring und eine Scheibe benötigt. Ebenso aber ist, wie bei der Schutzbunkeranlage nach der DE-U-1 883180, eine Verbindung einzelner Zellen auf gleicher Ebene möglich. Schliesslich ergeben sich gefällige Innenräume der Schutzzellen, die Innenräume lassen sich einfach in wohnliche Untereinheiten, Sektoren oder dergleichen unterteilen. Verbindungstreppen zwischen übereinander angeordneten Schutzzellen ermöglichen einen bequemen Verkehr zwischen diesen Schutzzellen und zugleich eine körperliche Betätigung, die bei langdauernden Schutzraumaufenthalten als angenehm empfunden wird.

Insbesondere aber ist ein wesentlicher Vorteil der Erfindung in der doppelten Schleuse zu sehen, die als Vorschleuse unmittelbar im Freien oberhalb der Schutzbunkeranlage mündet. Durch die zwei Schleusenkammern wird nicht nur ein vergiftungsfreier Ausgang aus der Schutzbunkeranlage ermöglicht, sondern die Benutzer können auch während des Schutzfalles zum Zwecke der Beobachtung des Umfeldes und Messung der äusseren Umgebung den Schutzraum bei ausreichend geringer Gefährdung verlassen und wieder betreten, ohne dass hierdurch Vergiftungen oder dauerhafte Belastungen auftreten. Ein Ausstieg ins Freie oberhalb der Schutzbunkeranlage ist bei der DE-U-1 883 180 eine Alternative des Ausstiegs, die Erfindung schlägt vor, diesen Ausgang als Hauptausgang zu nutzen. Dadurch kann er für Mess-, Beobachtungs- und Überwachungsaufgaben jederzeit, vor allem auch während des Schutzfalles genutzt werden.

Besonders vorteilhaft ist bei der erfindungsgemässen Schutzbunkeranlage der relativ geringe Preis. Die verwendeten Betonfertigteile können wesentlich dünner ausgebildet sein als dies nach dem Stand der Technik bekannt ist, da die Gefährdung durch direkte Bombentreffer bei herkömmlichen Sprengwaffen gering und bei atomaren Waffen so hoch ist, dass auch die wesentlich dickeren Betonstärken der bekannten Schutzbunkeranlagen nicht helfen. Als Schutz gegen Strahlung ist eine Erddeckung von drei Metern Dicke vorgesehen (das heisst zehnmal die sogenannte ¹/ₗo Wertdicke), wodurch ein fast hundertprozentiger Strahlungsschutz erreicht wird. Die einfach geformten Bauteile sind relativ problemlos in der Herstellung und Montage, wodurch sich wiederum die Gesamtkosten erniedrigen. Schliesslich trägt die Stockwerksbauweise deutlich zu einer Kostenminderung bei.

Insgesamt ermöglicht die Erfindung somit eine unterirdische Schutzbunkeranlage, die auch bei mehrmonatigem Schutzaufenthalt ausreichend Komfort und Lebensraum bietet, die einen wirksamen und lang anhaltenden Schutz ermöglicht und dennoch relativ kostengünstig zu erstellen ist.

Vorzugsweise haben die Scheibe und der Zylinderring vorbereitete, durchstossbare Lochbereiche. Dabei sind die Fertigteile entweder monolithisch gefertigt, die Öffnungsbereiche sind entlang von Schwächungslinien auftrennbar, oder die Öffnungen sind durch separate Scheiben verschlossen, die sich entfernen lassen.

Auf diese Weise kommt man auch bei unterschiedlichen Anordnungen mehrerer Schutzzellen mit nur zwei baugleichen Hauptbauteilen aus.

Vorteilhaft ist eine Ausbildung des äusseren Mantels des Zylinderrings im Umfeld der Lochbereiche als plane Kupplungsflächen. Dies ermöglicht den direkten Anschluss einer weiteren Schutzzelle auf gleichem Niveau, wobei der Verbindungsgang nur so lang ist, wie die doppelte Wandstärke des Zylinderrings, somit also ausgesprochen kurz und komfortabel ausgebildet werden kann. Weiterhin ermöglichen die Kupplungsflächen eine sehr stabile Verbindung zweier, auf gleicher Ebene liegenden Schutzzellen. Die Verbindung einzelner Schutzzellen in Form übereinanderliegender geschossähnlicher Zellen ist bei mechanischen Erschütterungen allerdings wesentlich günstiger, da diese Schutzzellen eine Einheit bilden und auch bei stärkeren Erdbewegungen nicht voneinander abscheren können, was trotz der kurzen Verbindungswege bei auf einer Ebene befindlichen Schutzzellen nie ganz auszuschliessen ist.

Sehr vorteilhaft ist eine vorzugsweise in Nähe der Zylinderachse bzw. eines Zylinderdurchmessers verlaufende axiale bzw. radiale Verspannung. Derartige zentral angeordnete Verspannungen ermöglichen eine wesentlich günstigere Einleitung der Verspannungskräfte, unter Einbeziehung der Eigenelastizität der miteinander zu verspannenden Bauteile.

Sehr vorteilhaft ist es, den Ausstieg als Ausstiegsrohr auszubilden und dort eine Einschub-Spindeltreppe anzuordnen, wobei die Stufen dieser Spindeltreppe aus strahlungshemmendem Material, beispielsweise unter Bleizusatz, gefertigt sind. Bei den herkömmlichen, im Freien endenden Notausstiegen, bildete der Notausstieg einen sehr wenig behinderten Weg der radioaktiven Strahlung ins Innere des Schutzraumes, somit eine Art Kurzschlusspfad. Durch diese Leckstelle wurden die sonstigen, sehr umfangreichen Schutzmassnahmen gegen radioaktive Strahlung praktisch zunichte gemacht. Die erfindungsgemässe Ausbildung des Ausstiegsrohrs ermöglicht jedoch eine wirksame Abschirmung der radioaktiven Strahlung, diese Abschirmung ist durchaus vergleichbar mit dem neben dem Ausstiegrohr befindlichen Bereich, der Ausstieg erfolgt, im Gegensatz zum bisherigen Stand der Technik, nicht durch den dann völlig verseuchten Filterraum hindurch, sondern vergiftungs- und verseuchungsfrei.

Um bequem beobachten und messen zu können, sind oben am Ausstiegsrohr entsprechende Massnahmen getroffen, insbesondere ist eine Ausblicksoptik vorgesehen. Zum Schutz gegen die nur kurzzeitige Hitzestrahlung ist ein Hitzestrahlungsschild geeignet.

Sehr vorteilhaft ist es, in der Hauptschleuse einen Dekontaminationsraum vorzusehen. Hierdurch sind erste, erprobende Schritte bzw. Wartungs- und Reparaturarbeiten im noch sehr stark verseuchten Gebiet oberhalb des Schutzraumes möglich. Die erfindungsgemässe Anlage lässt somit einen gefahrlosen, langsamen Übergang vom Schutzfall in den nachfolgenden Nichtschutzfall zu, ohne dass alle zuvor durchgeführten Schutzbemühungen zunichte gemacht würden.

Sehr vorteilhaft ist es auch, den Luftfilter zweistufig auszubilden und die zweite Stufe innerhalb der Hauptschleuse anzuordnen. Dort kann der Filter gereinigt oder ausgetauscht werden, ohne dass die Insassen der Schutzzelle gefährdet werden.

Die erste Stufe ist vorteilhafterweise ausserhalb der Schutzzelle in einem Rohr angeordnet, das in seiner Formgebung dem Austrittsrohr entspricht. Damit wird als zusätzliches Fertigbauteil lediglich noch ein derartiges, rohrartiges Bauteil benötigt. Seine Abmessungen sind jedoch wesentlich kleiner als die der beiden Hauptbauteile. Sehr vorteilhaft ist es, der Schutzbunkeranlage einen Sauerstoff- bzw. Pressluftvorratsbehälter mit einer relativ grossen Kapazität von mindestens einer Tagesmenge des Sauerstoffbedarfs bei Nennbelegung zuzuordnen. Einerseits wird angegeben, dass nach einer atomaren Explosion durch Folgebrände der Sauerstoffgehalt der Umgebungsluft drastisch herabsinkt, andererseits werden durch diese Massnahmen die beiden Luftfilter während der Hauptverschmutzungszeit geschont und nicht belastet, so dass sie länger benutzt und weniger kontaminiert werden.

Weitere Ausbildungen und Vorteile der Erfindung ergeben sich aus den übrigen Ansprüchen sowie der nachfolgenden Beschreibung eines beispielhaft zu verstehenden Ausführungsbeispiels einer Schutzbunkeranlage. Diese wird in der nachfolgenden Beschreibung näher erläutert und unter Bezugnahme auf die Zeichnung beschrieben.

In der Zeichnung zeigen:
Fig. 1 eine perspektivische Darstellung einer Schutzbunkeranlage mit einer Eingangszelle, einem dreigeschossigen Turm aus Schutzzellen und einer sehr tief liegenden Schutzzelle,
Fig. 2 eine Draufsicht auf eine Scheibe,
Fig. 3 ein Schnittbild entlang der Schnittlinie 111-111 in Figur 2,
Fig. 4 einen Vertikalschnitt durch eine Aussenwand,
Fig. 5 einen Vertikalschnitt durch den Verbindungsbereich zweier auf gleicher Ebene gekoppelter Schutzzellen,
Fig. 6a, b, c und d eine schnittbiidiiche Montagezeichnung für eine Schutzzelle mit Austrittsrohr und Luftfilter,
Fig. 7 ein horizontales Schnittbild durch eine Eingangszelle,
Fig. 8 einen Axialschnitt durch das obere Ende eines Ausstiegsrohres, und
Fig. 9 einen Axialschnitt durch eine erste Stufe eines Filters.

Wie Figur 1 zeigt, ist die Schutzbunkeranlage aus lediglich zwei grösseren Fertigbauteilen, nämlich einem Zylinderring 1 und einer Scheibe 2 aufgebaut. Für eine einzelne Schutzzelle S, zum Beispiel die links oben befindliche Eingangszelle S' werden zwei Scheiben 2 und ein Zylinderring 1 benötigt. Die Schutzzeiien S lassen sich sowohl in der Horizontalen als auch in der Vertikalen beliebig und bequem miteinander verbinden, wodurch ein modulares System oder auch Baukastensystem gebildet wird und es möglich ist, den individuellen Wünschen einzelner Bauherren weitestgehend nachzukommen.

In Figur 1 befindet sich eine Schutzzelle S rechts unten, die Erdschicht über ihr ist besonders dick. Diese Schutzzelle S ist somit eine besonders sichere Zelle, die während oder zumindest kurz nach einem atomaren Angriff aufgesucht wird.

Die Ausbildung einer Scheibe 2 ist in den Figuren 2 und 3 gezeigt. Danach hat die Scheibe 2 insgesamt zwei, durchstossbare Lochbereiche 3, 4 und zwei vorbereitete Standflächen 5 für je ein Rohr einer ersten Stufe eines Luftfilters. Schliesslich sind Befestigungspunkte 6 für radiale Spannmittel vorgesehen. Der durchstossbare Lochbereich 3 befindet sich randseitig und dient für die Aufnahme eines Austrittsrohres, entsprechende Befestigungspunkte 6' sind vorgesehen. Der zentrale, durchstossbare Lochbereich 4 kann für vertikale Verbindung zweier Schutzzellen S benutzt werden, hierfür eignet sich jedoch auch der durchstossbare Lochbereich 3.

Die Scheibe 2 ist nahezu kreisrund, sie hat vier gleichverteilte Randbereiche 7. Diesen gegenüber befindet sich der durchstossbare Lochbereich 3 im 45 Grad-Winkel. Es ist mithin möglich, die Lochbereiche 3 übereinanderliegender Scheiben 2 um 90° oder 180° zueinander zu versetzen. Dadurch wird die Abschirmung verbessert und eine individuelle Innenraumaufteilung ermöglicht.

Wie Figur 3 zeigt, hat die Scheibe 2 eine randseitige Ausnehmung 8, die eine bessere Abdichtung gegenüber einem Zylinderring 1 ermöglicht und horizontale Scherkräfte aufnimmt. In den Ausnehmungen 8 sind Dichtungen 9 befestigt, wie aus den Figuren 4 und 5 zu ersehen ist, Dichtungen 9 sind somit örtlich fixiert und können nicht falsch montiert werden. Auch die durchstossbaren Lochbereiche 3 und 4 haben, wie Figur 3 zeigt, eine Abstufung 10, die eine sichere Verbindung sowie die Anordnung einer vorbefestigten Dichtung ermöglicht.

Der Zusammenbau zweier Scheiben 2 und eines Zylinderrings 1 für eine Schutzzelle S ist aus Figur 4 ersichtlich. Hieraus ist auch die relativ geringe Materialstärke der Beton-Fertigbauteile 1, 2 zu ersehen. In der Innenwand des Zylinderrings 1 sind ein Leerrohr 11 für elektrische Installationen mit nach der Installation zu vergiessenden Verbindungsöffnungen im Bereich der Kupplungsflächen und werksseitig eingeschlossene Dübel 12 in einem umlaufenden Raster vorgesehen, welche der Befestigung der technischen Ausrüstung und der Trennwände dienen.

Die Verbindung zweier Schutzzellen S auf gleicher Ebene zeigt Figur 5. Die Zylinderringe 1 und die Scheibe 2 der benachbarten Schutzzellen S berühren sich in den Randbereichen 7, die auch bei den Zylinderringen 1 vorgesehen sind. Somit bestehen relativ grossflächige Verbindungsflächen zwischen den benachbarten Schutzzellen S, dadurch sind auch die freien Durchgangsflächen für horizontale Verkehrsöffnungen F relativ gross und bequem. Die aneinandergrenzenden Zylinderringe 1 werden über hochfeste Drehschrauben 13 und Muttern 14 aneinander gehalten. Die Schrauben 13 sind in ihrem Mittelbereich von Scherhülsen 15 umgriffen, die Scherhülsen 15 wiederum sind von Dichtungen 16 umringt. Zur Abdichtung gegen den Schlitz 17 eindringendes Gas sind Ringdichtungen 18 im Bereich der vorbereiteten Durchgangsöffnung F einsetzbar. Die Durchgangsöffnung F ist noch nicht durchstossen, vielmehr sind nur Schwächungslinien 19 gezeigt, die zu insgesamt vier durchstossbaren Lochbereichen 20 des Zylinderringes 1 gehören. Schliesslich zeigt Figur 5 noch Installationsdurchlässe 21 in den Scheiben 2, hierbei handelt es sich um kleine Öffnungen, die normalerweise durch einen Pfropfen 22 verschlossen sind und zugegossen werden, wenn sie nicht benötigt werden.

Die Figuren 6 und 7 zeigen den Aufbau einer Eingangszelle S'. In dieser befinden sich eine Hauptschleuse B mit Dekontaminationsraum H und ein Teil einer Vorschleuse A. Die Abtrennung dieser Schleusenräume erfolgt über ein Drucksegment 23 und mehrere, radial verlaufende Spreizplatten 24. Die die Hauptschleuse B begrenzenden beiden Spreizplatten 24 sind mit je einer Schleusentür 25 versehen. Im Dekontaminationsraum H befinden sich eine Dusche 26 und ein Schrank 27 für Schutzbekleidung.

Die Vorschleuse A ist nach oben über einen durchstossenen Lochbereich 3 mit einem Austrittsrohr 28 verbunden, an dessen oberem Ende befindet sich eine Luke 29 für den Ein- und Ausstieg. Sie bildet sich zusammen mit der gemeinsamen Schleusentür 25 die beiden Schleusentüren der Vorschleuse A. Die Luke 29 hat ein Strahlungshitzeschild 30, wie Figur 8 zeigt. Weiterhin ist ein Beobachtungsprisma 31 vorgesehen. Unterhalb der Luke 29 befindet sich ein Drehkranz 32 mit verschweissungssicheren Lagern. Über ein Überdruckventil 33 wird die gesamte Abluft des Systems, aus der Schutzzelle S' kommend, die beiden Schleusen A und B durchströmend, kontinuierlich ins Freie herausgedrückt. Dies erübrigt aufwendige Dichtungsmassnahmen im Bereich der Ausstiegsluke 29 und des Drehkranzes 32 und ergibt ein automatisches Ausblasen der einzelnen Schleusen A, B bei deren Benutzung im Schutzfall. Im Austrittsrohr 28 befindet sich eine Einschub-Spindeltreppe (Wendeltreppe) 34, die bis auf den Boden der Eingangszelle S' reicht. Sie ermöglicht einen bequemen Zugang zur Luke 29 und damit einen bequemen Ein- und Ausstieg und bildet den Beobachtungsstandplatz.

Neben dem Austrittsrohr 28 sind zwei in ähnlich ausgebildeten Rohren 35 untergebrachte erste Stufen eines Luftfilters 3 angeordnet. Diese Rohre 35 stehen auf den Standflächen 5 auf. Die Ausbildung des Luftfilters J ergibt sich aus Figur 9. Danach wird dieser durch einen Deckel 36 nach oben abgeschlossen, der Deckel hat radiale Einlassschlitze 37. Der Deckel 36 wird mittels einer Spannschraube 38 und einer Spannmutter 39 gegen die Standfläche 5 der Scheibe 2 gezogen, hierzu dient ein spezielles Rohr 40, das über eine Mutter 41 verschraubt und abgedichtet ist. Es leitet zugleich die in der gezeigten Stufe mechanisch vorgefilterte Luft nach unten in eine zweite Stufe 42 mit Aktivfilter. Die erste Stufe J wird nach unten durch ein Sieb 43 und ein Rost 44 abgeschlossen, im darüberbefindlichen Raum ist ein geeignetes Filtermittel 45, beispielsweise Sand, untergebracht. Schliesslich ist eine Bypassleitung 46 vorgesehen, über die Normalluft direkt angesaugt werden kann, sowie eine Drainageöffnung 49. Eventuelle Rückstrahlung aus der ersten Filterstufe J trifft, allerdings stark abgeschwächt, lediglich die Hauptschleuse B, nicht aber die Schutzzelle S selbst.

Die Vorschleuse A hat eine dritte Tür G, die in einen unterirdischen Stollen 47 öffnet. Diese verbindet die Schutzbunkeranlage mit einem benachbarten Bauwerk und wird vor allem im Friedensfall benutzt. Im Schutzfall wird der Stollen ausschliesslich als Mülldeponie benutzt.

Schliesslich zeigt Figur 7 zwei geöffnete, horizontale Durchgangsöffnungen F und eine, durch eine Scheibe 48 abgeschlossene Durchgangsöffnung F.

## Patentansprüche

1. Unterirdische Schutzbunkeranlage mit mehreren, untereinander verbundenen Schutzzellen (S, S'), die aus hermetisch dicht miteinander verbundenen und über Spannglieder verspannten Stahl-Beton-Fertigbauteilen zusammengesetzt sind und mit mindestens einer Öffnung (F) in einer Schutzzelle (S, S') für den Zugang zum Innenraum der Schutzbunkeranlage, wobei der Zugang eine Hauptschleuse (B) und einen Ausstieg aufweist und im Freien oberhalb der Schutzbunkeranlage mündet, dadurch gekennzeichnet,

dass die Schutzzellen (S, S') im wesentlichen aus zwei unterschiedlichen Fertigteilen, nämlich einer annähernd kreisförmigen, als obere Abdekkung, Zwischendecke ober als unterer Abschluss verwendbare Scheibe (2) und aus einem zwischen zwei Scheiben (2) angeordneten, geschosshohen Zylinderring (1) aufgebaut ist, und

dass der Ausstieg (Austrittsrohr 28) als Vorschleuse (A) ausgebildet ist.

2. Schutzbunkeranlage nach Anspruch 1, dadurch gekennzeichnet, dass der Zylinderring (1) im Umfeld der Lochbereiche (20) unter Ausbildung von Kupplungsflächen plan ist.

3. Schutzbunkeranlage nach Anspruch 1 oder 2, dadurch gekennzeichnet, dass jede Schutzzelle (S, S') eine Axial- und eine Radialverspannung aufweist, die vorzugsweise in Nähe der Zylinderachse bzw. eines Zylinderdurchmessers verlaufen.

4. Schutzbunkeranlage nach einem der Ansprüche 1 bis 3, dadurch gekennzeichnet, dass die Scheibe (2) bzw. der Zylinderring (1) eine auf die Anschlussfläche des anderen Teils abgestimmte Ausnehmung (8) aufweisen.

5. Schutzbunkeranlage nach einem der Ansprüche 1 bis 4, dadurch gekennzeichnet, dass sich die Hauptschleuse (B) und ein Teil der Vorschleuse (A) innerhalb der mit dem Zugang verbundenen Eingangszelle (S') befinden und beide jeweils hermetisch abschliessbare Schleusentüren (25, 29, G) haben.

6. Schutzbunkeranlage nach einem dere Ansprüche 1 bis 5, dadurch gekennzeichnet, dass sich oberhalb des innerhalb der Eingangszelle (S') befindlichen Teils der Vorschleuse als Ausstieg ein Austrittsrohr (28) mit Einschub-Spindeltreppe (34) befindet, deren Stufen aus einem strahlungshemmenden Material gefertigt sind, und dass das Ausstiegsrohr (28) oben durch ein Strahlungshitzeschild (30) oberhalb der Luke (29) abgedeckt ist und ein Beobachtungsprisma (31) aufweist.

7. Schutzbunkeranlage nach einem der Ansprüche 1 bis 6, gekennzeichnet durch ein zweistufiges Luftfilter, dessen erste Stufe (J) sich ausserhalb der Schleusen (A, B) und der Schutzzellen (S, S') befindet und vorzugsweise in ein Rohr (35) ähnlich dem Austrittsrohr (28) untergebracht und neben diesem und oberhalb der Eingangszelle (S') angeordnet ist und dessen zweite Stufe sich innerhalb der Hauptschleuse (B) befindet und dadurch, dass zumindest die zweite Stufe austauschbare Filtereinsätze aufweist, und dadurch, dass vorzugsweise mindestens zwei wahlweise nutzbare erste Stufen (J) vorgesehen sind.

8. Schutzbunkeranlage nach einem der Ansprüche 1 bis 7, gekennzeichnet durch einen Sauerstoff- bzw. Pressluftvorratsbehälter mit einer Kapazität von mindestens einer, vorzugsweise drei Tagesmengen des Sauerstoffbedarfs bei Nennbelegung der Schutzbunkeranlage.

9. Schutzbunkeranlage nach einem der Ansprüche 1 bis 8, dadurch gekennzeichnet, dass die Zylinderringe (1) und die Scheiben (2) eine sechs-, acht- oder n-eckige Grundfläche haben.

10. Schutzbunkeranlage nach einem der Ansprüche 1 bis 9, dadurch gekennzeichnet, dass im Schutzbunker, einschliesslich der beiden Schleusen (A, B), stets ein atmosphärischer Überdruck herrscht und dass das Abluftventil (33) beständig nach aussen durchströmt wird.

## Claims

1. Underground shelter comprising several inter-connected protective cells (S, S'), which are formed from prefinished building components of steel-reinforced concrete, are hermetically sealed with one another and are held together by clamping elements, and further comprising at least one entrance opening (F) into one of the protective cells (S, S') for an access passage to the inner protective chamber, wherein this access passage exhibits a main transfer canal (B) and an exit ending above the shelter in an above ground area, characterized in that the protective cells (S, S') are mainly made from two different prefinished building components, namely a substantially circular disk (2) for an upper covering, an intermediate ceiling, or a lower closure; and a cylindrical ring (1) arranged between two disks (2) and in the height between two floors, and in that the exit (exit tube 28) is formed as a pre-transfer canal (A).

2. Shelter as in claim 1, characterized in that the cylindrical ring (1) is planar on an external area thereof adjacent hole areas (20), whereby attachment surfaces are formed.

3. Shelter as in claim 1 or 2, characterized in that each protection cell (S,. S') comprises an axial and a radial bracing, which preferably are arranged near the axis or near a diametral line, resp. of the cylindrical ring.

4. Shelter as in one of the claims 1 to 3, characterized in that the disk (2) and the cylindrical ring (1), resp., exhibit a recess (8) adapted to a connection face of the other part.

5. Shelter as in one of the claims 1 to 4, characterized in that the main transfer canal (B) and a part of the pre-transfer canal (A) is located inside the entry cell (S') which is connected with the access, and in that both transfers have hermetically sealable lockdoors (25, 29, G).

6. Shelter as in one of the claims 1 to 5, characterized in that an exit tube (28) serving as exit and comprising an insertable newelled stair-case is arranged above the portion of the pre-transfer canal which is inside the entry cell (S'), the steps of the said stair-case are manufactured of radiation-retarding material, and the exit tube (28) at its top is covered by a radiation heat shield (30) arranged above a hatch (28), and comprises an observation prism (31).

7. Shelter as in one of the claims 1 to 6, characterized by a two-stage air filter, the first stage (J) of said filter being located outside the transfer canals (A, B) and the protection cells (S, S'), and preferably being housed in a tube (35) alike the exit tube (28), and being arranged by the side of this exit tube (28) and above the entry cell (S'), and a second stage being located in the main transfer canal (B); that the second stage has replacable filter elements; and in that preferably at least two first stages (J) are provided and can be used alternatively.

8. Shelter as in one of the claims 1 to 7, characterized by a tank for storing oxygen or compressed air, the tank having a storing capacity of at least one daily requirement, preferably three daily requirements of oxygen consumption for nominal occupancy of the shelter.

9. Shelter as in one of the claims 1 to 8, characterized in that the cylindrical rings (1) and the disks (2) exhibit a hexagonal, octagonal or polygonal basis.

10. Shelter as in one of the claims 1 to 9, characterized in that an atmospheric excess pressure is maintained in the shelter and in the two transfer canals (A, B) and an exhaust air valve (33) is continuously vented to the outside.

## Revendications

1. Abri souterrain de protection comportant plusieurs cellules de protection (S, S') reliées entre elles, qui sont composées d'éléments préfabriqués en béton armé, reliés entre eux hermétiquement et maintenus par des tirants, avec au moins une ouverture (F) ménagée dans une cellule de protection (S, S') pour l'entrée dans le volume intérieur de l'abri protecteur, l'entrée comportant un sas principal (B) et un passage de sortie et débouchant à l'air libre au-dessus de l'abri protecteur, caractérisé en ce que les cellules de protection (S, S') se composent essentiellement de deux parties souterraines préfabriquées, à savoir un disque (2) de forme approximativement circulaire, utilisable comme recouvrement supérieur, comme plancher intermédiaire ou bien comme obturation inférieure et d'un anneau cylindrique (1) disposé entre deux disques (2) et ayant la hauteur d'un étage, et en ce que le passage de sortie (tube de sortie 28) est agencé comme un pré-sas (A).

2. Abri de protection selon la revendication 1, caractérisé en ce que l'anneau cylindrique (1) est plan dans la région des zones de trous (20) avec formation de surfaces d'accouplement.

3. Abri de protection selon la revendication 1 ou 2, caractérisé en ce que chaque cellule de protection (S, S') comporte un système de serrage axial et un système de serrage radial, qui sont disposés de préférence à proximité de l'axe du cylindre ou d'un diamètre du cylindre.

4. Abri de protection selon une des revendications 1 à 3, caractérisé en ce que le disque (2) ou l'anneau cylindrique (1) comporte un évidement (8) adapté à la surface de liaison de l'autre partie.

5. Abri de protection selon une des revendications 1 à 4, caractérisé en ce que le sas principal (B) et une partie du pré-sas (A) sont situés à l'intérieur de la cellule d'entrée (S') reliée au passage d'accès et comportent tous deux respectivement des portes de sas (25, 29, G) pouvant être obturées hermétiquement.

6. Abri de protection selon une des revendications 1 à 5, caractérisé en ce qu'il est prévu au-dessus de la partie, située à l'intérieur de la cellule d'entrée (S'), du pré-sas et servant de passage de sortie un tube de sortie (28) pourvu d'un escalier en spirale (34) dont les marches sont fabriquées en un matériau arrêtant l'irradiation et en ce que le tube de sortie (28) est recouvert en haut et au-dessus de l'écoutille (29) par un écran (30) de protection contre le rayonnement thermique et comporte un prisme d'observation (31).

7. Abri de protection selon une des revendications 1 à 6, caractérisé par un filtre à air à deux étages, dont un premier étage (J) est situé à l'extérieur des sas (A, B) et des cellules de protection (S, S') et est logé avantageusement dans un tube (35) analogue au tube de sortie (28), en étant disposé à côté de celui-ci et au-dessus de la cellule d'entrée (S'), tandis que son second étage est placé à l'intérieur du sas principal (B), et en ce qu'au moins le second étage comporte des éléments de filtrage échangeables, et en ce qu'ainsi il est prévu avantageusement au moins deux premiers étages (J) pouvant être utilisés sélectivement.

8. Abri de protection selon une des revendications 1 à 7, caractérisé par un récipient de stockage d'oxygène ou d'air comprimé ayant une capacité correspondant au moins à une, et de préférence à trois quantités journalières nécessaires aux besoins en oxygène du nombre nominal d'occupants de l'abri de protection.

9. Abri de protection selon une des revendications 1 à 8, caractérisé en ce que les anneaux cylindriques (1) et les disques (2) ont une surface de base à six, huit ou n côtés.

10. Abri de protection selon une des revendications 1 à 9, caractérisé en ce qu'il règne constamment dans l'abri de protection, y compris les deux sas (A, B), une surpression atmosphérique et en ce que la vanne d'air sortant (33) est traversée constamment vers l'extérieur.
